# EUROPÄISCHE PATENTSCHRIFT

(11) **EP 2 774 890 B1**
(45) Veröffentlichungstag und Bekanntmachung des Hinweises auf die Patenterteilung: **31.08.2016**
(21) Anmeldenummer: 14158203.1
(22) Anmeldetag: 06.03.2014
(51) Int. Cl.: B68C 1/00, B68C 1/02, B68C 1/20

(54) **Wechselspiegel**
Exchangeable saddle backpanel
Panneau arrière échangeable d'une selle

(30) Priorität: 07.03.2013 DE 202013100987 U
(43) Veröffentlichungstag der Anmeldung: 10.09.2014
(73) Patentinhaber: Hennig, Jochen, 14662 Mühlenberge/Haage (DE)
(72) Erfinder: Hennig, Jochen, 14662 Mühlenberge/Haage (DE)
(74) Vertreter: Gruber, Daniel

(56) Entgegenhaltungen:
- DE-U- 7 102 803
- US-A- 2 153 326

## Beschreibung

### STAND DER TECHNIK

Moderne Reitsättel mit Sattelbaum bestehen häufig aus einem Rumpfkörper aus hartem Material, welches aufgepolstert wird und anschließend durch einen Bezug, d.h. eine Deckschicht aus flexiblem Material (Leder, Kunststoff o.ä.) überspannt wird (siehe z.B. US 2,153,326 A), Viele Sättel verfügen darüber hinaus an ihrem hinteren Ende über einen Hinterzwiesel bzw. Efter, dessen rückseitig gewandte Stirnfläche mittels eines ein-oder aufgesetzten Deckstücks, das meist Sichel- oder Halbmondform aufweist, abschließt, und das in den Sattel ein- bzw. aufgenäht und anschließend überspannt oder ggf. aufgeklebt wird (Fig.1). Dieser fest integrierte Teil des Bezuges (Satteldecke) wird Spiegel genannt und kann zur Verzierung oder Individualisierung eines Sattels genutzt werden. Hierfür wird der Spiegel z.B. mittels Aufklebern, Gravuren, Einfärbungen, Lederschnitten, Stickereien, Einstanzungen, Einbrennungen oder dekorativen Elementen wie Nieten, Splinte, Nägel o.ä. aus Metall, Kunststoff oder Glas versehen. Aufgrund der mechanischen Belastung beim Reiten ist es erforderlich, diese Verzierungen fest mit dem Bezug zu verbinden bzw. in diese einzuarbeiten, um zu gewährleisten, dass diese dauerhaft erhalten bleiben.

Bei den bekannten Sätteln ist eine Veränderung des am Spiegel angebrachten Motivs nach Fertigstellung des Sattels nicht ohne weiteres möglich, da der Spiegel oder das an ihm angebrachte Motiv fest im Sattelbezug integriert ist. Gewünschte Veränderungen von Spiegel oder Motiv erfordern daher einen erheblichen handwerklichen Aufwand. Sofern der Reiter bei einem Wechsel des Pferdes oder zu einem anderen Anlass den Spiegel des Sattels kurzfristig austauschen möchte (z.B. bei Reitturnieren), ist ihm dies bei einem herkömmlichen Sattel nicht möglich. Hier schafft die vorliegende Erfindung mit den in den Ansprüchen angegebenen Merkmalen Abhilfe.

### AUFGABENSTELLUNG

Der vorliegenden Erfindung liegt somit die Aufgabe zugrunde, die vorgenannten Nachteile des Standes der Technik zu beseitigen und es zu ermöglichen, den am Sattel auf- oder angebrachten Spiegel einfach und/oder reversibel zu fixieren und somit wechselbar zu gestalten. Eine weitere Aufgabe der vorliegenden Erfindung besteht darin, die Möglichkeit zu schaffen, das an einem Zierspiegel auf- oder angebrachte Motiv einfach und/oder reversibel zu modifizieren oder auszuwechseln. Noch eine weitere Aufgabe der vorliegenden Erfindung besteht darin, einen Raum im Sattel zur Verfügung zu stellen, der leicht zugänglich ist und der Aufbewahrung dienen kann, wobei das in dem Raum Aufbewahrte insbesondere vor Regen- oder Spritzwasser geschützt ist.

### BESCHREIBUNG DER ERFINDUNG

Zur erfindungsgemäßen Lösung dieser Aufgabe besteht ein erster Erfindungsgegenstand darin, einen Reitsattel zur Verfügung zu stellen, der dadurch gekennzeichnet ist, dass auf der distalen Seite des Hinterzwiesels, d.h. dem hinteren Bereich des Sattels, oder des Efters, d.h. nur die Oberfläche des Hinterzwiesels betreffend, ein ein- oder mehrstückiger Spiegel mittels eines oder mehrerer Befestigungsmittels reversibel lösbar angebracht ist.
Optional ist der erfindungsgemäße Spiegel darüber hinaus reversibel lösbar form-und/oder kraftschlüssig in die Sattelkonstruktion eingefügt. Somit liegt der erfindungsgemäße Spiegel nicht fest montiert im Sattel oder in dem Bezug des Sattels integriert vor, sondern als separates Element, das mittels besagtem reversibel lösbaren Befestigungsmittels in den Sattel oder in den Sattelbezug integrierbar oder anbringbar ist. Somit handelt es sich erfindungsgemäß um einen wechselbaren Spiegel.

In den Unteransprüchen finden sich vorteilhafte Weiterbildungen und Verbesserungen des Erfindungsgegenstandes.
In einer Ausführungsform verfügt der erfindungsgemäße Sattel über einen wechselbaren Spiegel, der als Element des Sattelbezuges (Element der Satteldecke) ausgebildet ist und der mit einem Befestigungsmittel zum reversiblen Verbinden (z.B. Druckknöpfe, Klettverschlüsse, Bügel-, Click-, Reißverschluß, Rasten, Klemmstifte oder Magnethalterungen) an der rückwärts gewandten Seite des Hinterzwiesels (d.h. an der Rückfront bzw. distal) oder am Efter angebracht wird. Hierbei integriert sich der erfindungsgemäße Spiegel als wechselbarer Teil des Bezuges efterseitig, insbesondere kraft- und/oder formschlüssig, in den Sattel bzw. in den Sattelbezug. Gegebenenfalls ist der erfindungsgemäße Spiegel mit einer in den Sattel bzw. in den Sattel bezug integrierbaren Platte fest verbunden, die z.B. aus Holz, Kunststoff oder Metall besteht. Optional eröffnet sich hinter dem Spiegel, der ggf. als ein- oder mehrstückiges Element des Bezuges, ein- oder mehrstückige Tür oder Klappe, oder als ein- oder mehrstückiges Schubfach ausgebildet ist, ein Hohlraum im Hinterzwiesel der sich gegebenenfalls bis in den Sattelkörper hinein erstreckt und der z.B. zum Verstauen von Gegenständen geeignet ist. Optional sind in dem Hohlraum hinter dem Spiegel, in oder an dem erfindungsgemäßen Spiegel ein oder mehrere Vorrichtungen und/oder Befestigungsmittel vorgesehen, so dass elektrische Geräten aufbewahrt, angebracht oder integriert werden können. Vorteilhafterweise ist der Hohlraum zu diesem Zweck mit einem Schutz vor Nässe bzw. dem Eindringen von Feuchtigkeit ausgestattet und kann nach Bedarf z.B. mit einer Kunststofffolie oder Aluminiumverbundfolie ausgerüstet sein.
Alle Angaben zur Richtung, Orientierung oder ähnliche Angaben, die die erfindungsgemäße Anordnung oder Orientierung von Elementen eines Sattels oder deren relative Anordnung zueinander betreffen, sind auf die normale Sitzposition des Reiters während der bestimmungsgemäßen Benutzung eines Sattels bezogen, sofern nicht anders angegeben.

In einer weiteren Ausführungsform verfügt der erfindungsgemäße Sattel über einen wechselbaren Spiegel, der als Tür oder Klappe ausgebildet ist, wobei der Spiegel mit einem Befestigungsmittel sowie Mittel zum Öffnen versehen ist (wie z.B. Scharniere, Klettverschlüsse, Bügel-, Click-, Reißverschluß, Rasten, Klemmstifte, Magnetdruckverschlüsse oder-halterungen sowie Griffen, Knöpfen, Griffmulden o.ä.) und efterseitig in den Hinterzwiesel oder den Efter integriert ist. Gegebenenfalls ist die Tür oder Klappe mit einer Schließvorrichtung versehen, die es erlaubt, diese abzuschließen. Bei dieser Ausführungsform ist der erfindungsgemäße Spiegel als zu öffnende Tür oder Klappe in die Rückfront des Sattels integriert. Optional eröffnet sich hinter dem als Tür oder Klappe ausgebildeten Spiegel ein Hohlraum im Hinterzwiesel oder auch im Sattel, der ggf. zum Verstauen von Gegenständen geeignet ist. Optional lassen sich hinter bzw. in dem als Tür oder Klappe ausgebildeten Spiegel elektrische Geräten anbringen bzw. darin integrieren. Vorteilhafterweise ist der Hohlraum zu diesem Zweck mit einem Schutz vor dem Eindringen von Feuchtigkeit ausgestattet und kann nach Bedarf z.B. mit einer Kunststofffolie oder Aluminiumverbundfolie ausgerüstet sein.

In noch einer weiteren Ausführungsform verfügt der erfindungsgemäße Sattel über einen wechselbaren Spiegel, der als Schubfach ausgebildet ist und der vollständig oder teilweise efterseitig in den Hinterzwiesel oder den Efter integriert ist, wobei der Spiegel mit geeigneten Befestigungsmitteln sowie Mitteln zum Öffnen versehen ist (wie z.B. Führungsschienen, Klettverschluß, Bügel-, Click-, Reißverschluß, Rasten, Klemmstifte, Magnetdruckverschluß oder -halterung sowie Griffen, Knöpfen, Griffmulden o.ä.) und somit von der rückwärtigen Seite des Hinterzwiesels ausgehend herausgezogen werden kann. Gegebenenfalls ist das Schubfach mit einer Schließvorrichtung versehen, die es erlaubt, das Schubfach abzuschließen. Bei dieser Ausführungsform stellt der erfindungsgemäße Spiegel ein in den Hinterzwiesel oder auch in den Sattel integriertes Schubfach dar, das in die Rückfront des Sattels integriert ist. Optional lassen sich in dem als Schubfach ausgebildeten Spiegel elektrische Geräten anbringen bzw. darin integrieren, wobei auch das Schubfach mit einem Schutz vor dem Eindringen von Feuchtigkeit ausgestattet werden kann.

Der Begriff "wechselbarer Spiegel" bedeutet im Sinne der vorliegenden Erfindung die am hinteren Ende, d.h. im Hinterzwiesel oder am Efter, des Sattels gelegene, im wesentlichen rückseitig gewandte Stirnfläche, vorzugsweise in Sichel- oder Halbmondform, die mit dem Sattel durch geeignete Befestigungsmittel form-und/oder kraftschlüssig reversibel lösbar verbunden ist. Hierbei ist besagter Spiegel vorzugsweise so ausgestattet, dass er sich in Querrichtung zur horizontalen Längsachse des Sattels im wesentlichen symmetrisch, besonders bevorzugt symmetrisch, über Hinterzwiesel bzw. Efter erstreckt. Darüber hinaus ist besagter Spiegel als Element des Bezuges oder gegebenenfalls als Türe, Klappe oder Schubfach o.ä. ausgebildet. Der besagte Spiegel kann auch mit Elementen, Zeichen oder Motiven zur Dekoration oder Individualisierung versehen sein.

In noch einer weiteren Ausführungsform der Erfindung weist besagter wechselbarer Spiegel ein oder mehrere außen angebrachte Taschen oder Halterungen auf, in denen z.B. ein Mobiltelefon o.a. aufbewahrt werden kann.

In noch einer weiteren Ausführungsform der Erfindung ist besagter wechselbarer Spiegel als Zierspiegel ausgeführt, vorzugsweise auf einer Lochplatte. Als Zierspiegel dient der Spiegel als Träger dekorativer Elemente.

Der Begriff "Befestigungsmittel" im Sinne der vorliegenden Erfindung umfasst alle dem Fachmann bekannten und zum Zwecke der Erfindung geeigneten, vorzugsweise kraft-oder formschlüssige Verbindungsmittel, die zur reversibel lösbaren Verbindung der erfindungsgemäß zu verbindenden Elemente geeignet sind. Erfindungsgemäß umfasst der Begriff "Befestigungsmittel" auch die Mehrzahl von gleichen oder verschiedenartigen Verbindungsmitteln. Viele der genannten Befestigungsmittel werden regelmäßig in ihrer Mehrzahl gemäß dem allgemeinen Fachwissen verwendet. Im Sinne der Erfindung bedeutet "reversibel zu verbinden" vorzugsweise, dass eine zerstörungsfreie Trennung bzw. Lösung der miteinander verbundenen Elemente möglich ist, insbesondere ohne Öffnen von Nähten. In einer weiteren Ausführungsform der Erfindung ist das Befestigungsmittel geeignet, die Verbindung und/oder Trennung ohne die Verwendung von Werkzeug zu erlauben. Der Begriff "mittels Befestigungsmittel angebracht" bedeutet im Sinn der vorliegenden Erfindung, dass das betreffende Element, wie z.B. der erfindungsgemäße Spiegel zum Wechseln, in, an oder auf dem Sattel oder in den Bezug des Sattels reversibel lösbar eingefügt, an- oder aufgebracht ist.

Der Begriff "elektrische Geräte" im Sinne der vorliegenden Erfindung umfasst jeden dem Fachmann im Reitbereich bekannten Einsatz von elektrisch oder elektronisch betriebenen Geräten. Diese sollen im Sinne der Erfindung fest und reversibel im oder am Sattel angebracht werden können, wozu der erfindungsgemäße Spiegel besonders gut geeignet ist. Der Begriff "elektrische Geräte" umfasst nicht nur die Geräte selbst, sondern auch ihre Energieversorgungssysteme. Beispielhaft und nicht abschließend seien aufgeführt: Rückleuchten, Warnleuchten, Blinkleuchten, Nebelschlussleuchten, Geräte zur Kommunikation (z.B. Mobiltelefone, Lautsprecher, Walkie-Talkies, Kopfhörer) oder zur Ortung (z.B. Notfall-Peilsender, Diebstahlsicherung) oder auch Versorgungseinrichtungen oder Halterungen für solche Geräte (z.B. zu deren sicherem Transport oder Betrieb, wie z.B. Batterien oder Akkus).

Mit der Erfindung wird nicht nur erreicht, dass der Reiter dekorative oder kennzeichnende Effekte erzielen kann, wie sie im Freizeitbereich, bei Turnierteilnahmen oder anderen Anlässen gewünscht sein können, sondern es sind auch erhebliche funktionale Verbesserungen des Sattels erzielbar. Indem hinter dem erfindungsgemäßen Spiegel oder in dem erfindungsgemäßen Spiegel integriert elektrische Geräte (Warnleuchten, Rückleuchten, Ortungselemente, Navigationsgeräte,-Diebstahlsicherung o.ä.) vor Nässe und ggf. vor Feuchtigkeit geschützt angebracht werden können, leistet die vorliegende Erfindung auch einen wertvollen Beitrag zur Verbesserung der Sicherheit von Tier und Reiter.

In einer weiteren, vorteilhaften Ausführungsform der Erfindung ist der erfindungsgemäße Spiegel auf einer Platte aufgebracht, die als Lochplatte zur Aufnahme eines oder mehrerer dekorativer Elemente besonders gut geeignet ist. Eine Lochplatte kann ein Loch enthalten oder eine Vielzahl von Löchern aufweisen, die regelmäßig oder unregelmäßig angeordnet sind. Häufig werden solche Lochplatten für das (z.B. mosaikförmige) Zusammensetzen eines gewünschten dekorativen Motivs aus einer Mehrzahl dekorativer Elemente verwendet. Solche dekorativen Elemente können farbig oder schwarz-weiß sein und Buchstaben (z.B. Initialen), Zahlen, Symbole, Emoticons, Wappen, oder andere grafisch darstellbare Zeichen (z.B. Herzchen, Tiermotive) umfassen oder kleinere Bestandteile (z.B. Strass, Pailletten, Nägel, Nieten, Splinte) sein, die geeignet sind, in zusammengesetzter Form größere Elemente oder Motive darzustellen. Als Materialien für die genannten dekorativen Elemente kommt eine große Vielzahl von Stoffen in Frage, wie z.B. Holz, Leder, Bast, Bambus, Textilien, Metalle, Kunststoffe, ggf. beschichtete Kunststofffolien, Glas oder Mineralien (z.B. Halbedelsteine). Eine Änderung oder ein Wechsel solcher dekorativer Elemente ist insbesondere bei Einsatz besagter Lochplatten durch den Benutzer selbst leicht möglich vorzunehmen.

In einer anderen, bevorzugten Ausführungsform ist das auf dem erfindungsgemäßen Spiegel angebrachte Ziermotiv mit Befestigungsmitteln in einer Weise angebracht, dass es ohne den Einsatz von Werkzeug wechselbar oder veränderbar ist.

Ein weiterer Erfindungsgegenstand ist ein wechselbarer, ein- oder mehrstückiger Spiegel für einen Sattel zum Reiten, der wie vorstehend beschrieben als Element des Bezuges, Tür, Klappe oder Schubfach ausgebildet ist, wobei besagter Spiegel ein oder mehrere Befestigungsmittel zum reversibel lösbaren Verbinden aufweist.

Noch ein weiterer Erfindungsgegenstand ist ein Satz bestehend aus einem Sattel zum Reiten und einem Spiegel dadurch gekennzeichnet, dass a) der Spiegel wie vorstehend definiert ist und b) der Sattel ein oder mehrere Befestigungsmittel zum reversibel lösbaren Verbinden aufweist und c) besagte Befestigungsmittel nach a) sowie besagte Befestigungsmittel nach b) geeignet sind, miteinander eine reversibel lösbare Verbindung herzustellen.

### FIGUREN

Mögliche Ausführungsformen der Erfindung werden anhand der Fig. 2 illustriert.

### BESCHREIBUNG DER FIGUREN

Fig. 1a zeigt die Grundelemente eines herkömmlichen Sattels;
Fig. 1b zeigt die Rückansicht eines herkömmlichen Sattels mit Frontansicht auf den Spiegel (efterseitig);
Fig. 2a zeigt einen erfindungsgemäßen Sattel mit einem wechselbaren Spiegel, der flexibel als Element des Bezuges mit Klettverschluss ausgebildet ist
Fig. 2b zeigt einen erfindungsgemäßen Sattel mit einem wechselbaren Spiegel, der als Klappe mit einem Scharnier ausgebildet ist
Fig. 2c zeigt einen erfindungsgemäßen Sattel mit einem wechselbaren Spiegel, der als ein Schubfach ausgebildet ist

### BEZUGSZEICHEN

- 1: Vorstoß
- 2: Sattelblatt
- 3: Sitz
- 4: Hinterzwiesel
- 4a: Hinterzwiesel, efterseitig
- 5: Efter
- 6: Spiegel
- 7: Rückstoß
- 8: Kissen
- 8a: Kissenkeil
- 9: Kissentasche
- 10: Kissenleder
- 11: Reißverschluß
- 12: Hohlraum
- 13: Scharnier
- 14: Führungsschiene
- 15: Griffmulde

## Patentansprüche

1. Sattel zum Reiten **dadurch gekennzeichnet, dass** auf der distalen Seite des Hinterzwiesels (4) oder Efters (5) ein ein- oder mehrstückiger Spiegel (6) mittels eines oder mehrerer Befestigungsmittel reversibel lösbar angebracht ist.

2. Sattel nach Anspruch 1, **dadurch gekennzeichnet, dass** sich hinter dem Spiegel, ein Hohlraum (12), vorzugsweise im Hinterzwiesel (4) befindet, der sich gegebenenfalls bis in den Sattelkörper hinein erstreckt.

3. Sattel nach den Ansprüchen 1 bis 2, wobei besagter Spiegel (6) als ein- oder mehrstückiges Element des Bezuges ausgebildet ist.

4. Sattel nach den Ansprüchen 1 bis 2, wobei besagter Spiegel (6) als ein- oder mehrstückige Tür oder Klappe ausgebildet ist.

5. Sattel nach Anspruch 1, wobei besagter Spiegel (6) als ein- oder mehrstückiges Schubfach ausgebildet ist.

6. Sattel nach einem oder mehreren der Ansprüche 1 bis 5, wobei besagter Spiegel (6) als Zierspiegel ausgebildet ist.

7. Sattel nach einem oder mehreren der Ansprüche 1 bis 5, wobei besagter Spiegel (6) oder besagter Hohlraum (12) mit einer oder mehreren Vorrichtungen und/oder V Befestigungsmitteln zur Aufnahme von elektrischen Geräten ausgebildet ist.

8. Sattel nach Anspruch 6, wobei besagter Spiegel (6) auf einer oder mehreren Platten aufgebracht ist.

9. Sattel nach Anspruch 8, wobei besagte Platten als Lochplatten ausgebildet sind.

10. Spiegel (6) für einen Sattel zum Reiten wie in einem oder mehreren der Ansprüche 1 bis 9 definiert, **dadurch gekennzeichnet, dass** besagter Spiegel (6) ein oder mehrere Befestigungsmittel zum reversibel lösbaren Verbinden aufweist.

11. Satz bestehend aus einem Sattel zum Reiten und einem Spiegel (6) **dadurch gekennzeichnet, dass**
a) der Spiegel (6) wie in Anspruch 10 definiert ist und
b) der Sattel ein oder mehrere Befestigungsmittel zum reversibel lösbaren Verbinden aufweist und
c) besagte Befestigungsmittel nach a) sowie besagte Befestigungsmittel nach b) geeignet sind, miteinander eine reversibel lösbare Verbindung herzustellen.

## Claims

1. Saddle for horseback riding, **characterized in that** the distal side of the cantle (4) or the rear end face (5) has a one- or multipiece backpanel (6) attached thereto in a reversibly releasable manner by one or more fastening means

2. Saddle according to claim 1, **characterized by** a cavity (12), which is disposed behind the backpanel, preferably within the cantle (4), and optionally extending into the body of the saddle.

3. Saddle according to claim 1 or 2, wherein said backpanel (6) is designed to be a one- or multipiece element of the saddle cover.

4. Saddle according to claim 1 or 2, wherein said backpanel (6) is designed to be a one- or multipiece door or flap.

5. Saddle according to claim 1, wherein said backpanel (6) is designed to be a one- or multipiece drawer.

6. Saddle according to one or more of claims 1 to 5, wherein said backpanel (6) is designed to be a decorative backpanel.

7. Saddle according to one or more of claims 1 to 5, wherein said backpanel (6) or said cavity (12) is designed to include one or more devices and/or fastening means for receiving electrical equipment.

8. Saddle according to claim 6, wherein said backpanel (6) is applied to one or more plate elements.

9. Saddle according to claim 8, wherein said plate elements are perforated.

10. Backpanel (6) for a horseback riding saddle as defined in one or more of claims 1 to 9, **characterized in that** said backpanel (6) has one or more fastening means for reversibly releasable connection.

11. Set comprising a horseback riding saddle and a backpanel (6), **characterized in that**,
a) the backpanel (6) is defined according to claim 10 and
b) the saddle has one or more fastening means for reversibly releasable connection and
c) said fastening means according to a) and said fastening means according to b) are suited to cooperatively make a reversibly releasable connection.

## Revendications

1. Selle d'équitation, **caractérisée en ce qu'**un miroir (6) composé d'une partie ou de plusieurs parties est installé de manière amovible de manière réversible au moyen d'un ou de plusieurs moyens de fixation sur le côté distal du troussequin (4) ou de l'arrière (5).

2. Selle selon la revendication 1, **caractérisée en ce qu'**un espace creux(12) se trouve de préférence dans le troussequin (4) derrière le miroir, lequel s'étend le cas échéant jusque dans le corps de selle.

3. Selle selon les revendications 1 à 2, ledit miroir (6) étant réalisé sous la forme d'un élément, composé d'une partie ou de plusieurs parties, de la garniture.

4. Selle selon les revendications 1 à 2, ledit miroir (6) étant réalisé sous la forme d'une porte ou d'un clapet composée ou composé d'une ou de plusieurs parties.

5. Selle selon la revendication 1, ledit miroir (6) étant réalisé sous la forme d'un tiroir composé d'une ou de plusieurs parties.

6. Selle selon l'une quelconque ou plusieurs des revendications 1 à 5, ledit miroir (6) étant réalisé sous la forme d'un miroir décoratif.

7. Selle selon l'une quelconque ou plusieurs des revendications 1 à 5, ledit miroir (6) ou ledit espace creux (12) étant réalisé avec un ou plusieurs dispositifs et/ou avec un ou plusieurs moyens de fixation servant à recevoir des appareils électriques.

8. Selle selon la revendication 6, ledit miroir (6) étant installé sur un ou plusieurs panneaux.

9. Selle selon la revendication 8, lesdits panneaux étant réalisés sous la forme de panneaux troués.

10. Miroir (6) destiné à une selle d'équitation telle que définie dans l'une quelconque ou plusieurs des revendications 1 à 9, **caractérisé en ce que** ledit miroir (6) présente un ou plusieurs moyens de fixation servant à l'assemblage de manière amovible de manière réversible.

11. Jeu constitué d'une selle d'équitation et d'un miroir (6), **caractérisé en ce**
a) **que** le miroir (6) est défini tel que dans la revendication 10, et
b) en ce que la selle présente un ou plusieurs moyens de fixation servant à l'assemblage amovible de manière réversible, et
c) en ce que lesdits moyens de fixation selon a) ainsi que lesdits moyen de fixation selon b) sont adaptés pour établir les uns avec les autres une liaison amovible de manière réversible.
